# EUROPÄISCHE PATENTSCHRIFT

(11) **EP 2 320 013 B1**
(45) Veröffentlichungstag und Bekanntmachung des Hinweises auf die Patenterteilung: **08.08.2012**
(21) Anmeldenummer: 09175555.3
(22) Anmeldetag: 10.11.2009
(51) Int. Cl.: E05C 9/04

(54) **Beschlag mit einem Umkehrgetriebe**
Fitting with a reversing gear
Armature dotée d'une transmission de renvoi

(43) Veröffentlichungstag der Anmeldung: 11.05.2011
(73) Patentinhaber: ROTO FRANK AG, 70771 Leinfelden-Echterdingen (DE)
(72) Erfinder: Mattausch, Jürgen, 71144 Steinenbronn (DE); Minich, Peter, 70327 Stuttgart (DE); Hanel, Dirk, 71144 Steinenbronn (DE); Klaiber, Jochen, 71332 Waiblingen (DE)
(74) Vertreter: Schiz, Jochen

(56) Entgegenhaltungen:
- EP-A1- 1 566 509
- EP-A2- 1 061 215
- EP-A2- 2 143 859

## Beschreibung

Die Erfindung betrifft einen Beschlag für ein Fenster, eine Tür oder dergleichen mit einem drehöffen- und kippbaren Flügel, mit einer Treibstange, die in Längsrichtung der Treibstange antreibbar ist und mit einem Riegelelement, welches in Abhängigkeit der Stellung der Treibstange unterschiedliche Stellungen einnimmt.

Es sind Fenster, Türen oder dergleichen bekannt, die einen drehöffen- und kippbaren Flügel aufweisen. Bei Beschlägen dieser Fenster oder Türen ist vorgesehen, dass ein Riegelelement durch eine Treibstange bewegt wird. Die Treibstange wird in der Regel durch eine Handhabe, beispielsweise einen Griff, angetrieben, wobei der Griff und damit die Treibstange und ein damit gekoppeltes Riegelelement in der Regel drei definierte Stellungen einnehmen können, nämlich eine Stellung, die einer Verriegelung des Flügels entspricht (Verriegelungsstellung), einer zweiten Stellung, in der sich der Flügel drehöffnen lässt (Drehöffnungsstellung) und einer dritten Stellung, in der sich der Flügel kippöffnen lässt (Kippstellung). Bei einer Bewegung der Handhabe von der Verriegelungsstellung üben die Drehöffnungsstellung bis in die Kippstellung wird die Treibstange in Richtung ihrer Längsrichtung angetrieben. Dies bedeutet, dass auch ein Riegelelement, welches mit der Treibstange in Verbindung steht bzw. an dieser angeordnet ist, eine Bewegung in der gleichen Richtung wie die Treibstange ausführt. Soll das Riegelelement für eine Verriegelungsstellung und eine Kippstellung mit demselben Schließstück zusammenwirken, muss ein sehr großes Schließstück gewählt werden, so dass das Riegelelement nach seiner Bewegung von der Verriegelungsstellung in die Kippstellung mit dem Schließstück zusammenwirken kann. Alternativ ist es bekannt, zwei Schließstücke vorzusehen, wobei ein Schließstück mit dem Riegelelement in einer Verriegelungsstellung zusammenwirkt und ein anderes Schließstück mit dem Riegelelement in einer Kippstellung zusammenwirkt.

Aus der EP 1 566 509 A1 ist es bekannt, eine Treibstange über ein Antriebszahnrad anzutreiben. Die Treibstange ist über ein Ritzel mit einer weiteren Treibstange bewegungsgekoppelt, wobei die zweite Treibstange einen Riegelzapfen trägt. Bei einer Bewegung der ersten Treibstange in eine erste Richtung erfolgt aufgrund der Kopplung über das Ritzel eine Bewegung der zweiten Treibstange in entgegengesetzter Richtung.

Aus der EP 1 061 215 A2 ist es bekannt, in einem Gehäuse zwei Zwischenstücke vorzusehen, die jeweils mit einer Verschlussstange gekoppelt sind. Die beiden Zwischenstücke sind über ein Ritzel bewegungsgekoppelt, so dass sie sich gegenläufig bewegen.

In der EP 2 143 859 A2 wird eine Anordnung beschrieben, bei der eine Treibstange mit einem Ritzel kämmt. An dem Ritzel ist eine Koppelstange oder ein Schieber angelenkt, der mit einer zweiten Treibstange in Verbindung steht. Bei einer Bewegung der Treibstange in eine erste Richtung, wird zunächst die zweite Treibstange in entgegengesetzter Richtung bewegt und anschließend in dieselbe Richtung wie die erste Treibstange.

Aufgabe der vorliegenden Erfindung ist es, einen Beschlag für ein Fenster, eine Tür oder dergleichen bereitzustellen, mit dem kleinere oder weniger Schließstücke verwendet werden können und dennoch ein Verriegeln, Drehöffnen und Kippöffnen eines Flügels ermöglicht wird.

Gelöst wird diese Aufgabe erfindungsgemäß durch einen Beschlag mit den Merkmalen des Anspruchs 1 und einen Beschlag mit den Merkmalen des Anspruchs 8. Durch den erfindungsgemäßen Beschlag wird somit zumindest teilweise ein Umkehrgetriebe realisiert. Mit dem erfindungsgemäßen Beschlag ist es möglich, dass das Riegelelement mit einem zugeordneten Schließstück in ähnlicher Stellung des Riegelelements sowohl zum Verriegeln des Flügels als auch zum Kippöffnen des Flügels zusammenwirkt. Insbesondere ist es dadurch möglich, nur mit einem einem Riegelelement zugeordneten Schließstück auszukommen. Auch ist es möglich, die Größe des Schließstücks zu reduzieren. Die Bewegung des Riegelelements kann auf kleinerer Gesamtstrecke erfolgen.

Gemäß einer bevorzugten Ausgestaltung der Erfindung kann vorgesehen sein, dass die Treibstange und das Riegelelement oder ein mit dem Riegelelement verbundenes Beschlagteil jeweils in einem Abschnitt als Zahnstange, insbesondere Leiterzahnstange, ausgebildet sind und das Koppelelement als damit zusammenwirkendes Zahnrad ausgebildet ist. Insbesondere kann das Koppelelement zwischen der Treibstange und dem Riegelelement bzw. dem mit dem Riegelelement verbundenen Beschlagteil angeordnet sein. Dadurch kann auf einfache Art und Weise bewirkt werden, dass die Bewegung der Treibstange in eine Richtung in eine entgegengesetzte Richtung des Riegelelements umgewandelt wird.

Gemäß einer Weiterbildung kann vorgesehen sein, dass das Zahnrad drehbar an einem Beschlagteil, insbesondere in einem Gehäuse, angeordnet ist. Das Zahnrad kann eine Drehachse aufweisen, welche in zwei gegenüberliegenden Ausnehmungen eines Gehäuses drehbar gelagert ist. Insbesondere kann das Zahnrad in dem Gehäuse ortsfest angeordnet sein, also wenn es drehbar angeordnet ist, keine Bewegung in Richtung der Treibstangenbewegung ausführen.

Besonders bevorzugt ist es, wenn an der Treibstange ein Entkopplungsabschnitt vorgesehen ist, der bei einer Bewegung der Treibstange am Koppelelement vorbei bewegbar ist, ohne dass das Koppelelement mit der Treibstange in Wirkverbindung steht. Durch das Vorsehen eines Entkopplungsabschnitts kann die Kopplung zwischen der Treibstange und dem Riegelelement bzw. einem Beschlagteil, welches mit dem Riegelelement verbunden ist, außer Kraft gesetzt werden. In diesem Fall bewirkt eine Bewegung der Treibstange keine Bewegung des Riegelelements in entgegengesetzter Richtung.

Es sind eine Relativbewegung zwischen der Treibstange und dem Riegelelement verhindernde Sperrmittel vorgesehen, so dass eine Bewegung der Treibstange in eine Richtung eine Bewegung des Riegelelements in dieselbe Richtung bewirkt. Dabei können die Sperrmittel, insbesondere in Abhängigkeit der Relativposition von Treibstange und Riegelelement, aktivierbar sein. Vorteilhafterweise ist der Beschlag so ausgebildet, dass bei aktiviertem Sperrmittel die eine gegenläufige Bewegung von Treibstange und Riegelelement bewirkende Kopplung mittels des Koppelelements außer Kraft gesetzt ist. Sind dagegen die Sperrmittel nicht aktiviert, so erfolgt die Kopplung von Treibstange und Riegelelement bzw. Beschlagteil, welches mit dem Riegelelement verbunden ist, über das Koppelelement, so dass eine gegenläufige Bewegung realisiert wird. Bei aktivierten Sperrmitteln erfolgt eine gleichgerichtete Bewegung von Treibstange und Riegelelement, wenn die Treibstange angetrieben wird.

Gemäß einer Erfindungsvariante umfassen die Sperrmittel ein quer zur Bewegungsrichtung der Treibstange bewegbares Sperrelement. Durch ein solches Sperrelement kann auf besonders einfache Art und Weise eine gegenseitige Festlegung von Treibstange und Riegelelement bzw. mit diesem verbundenen Beschlagteil erfolgen.

In weiterer Ausgestaltung der Erfindung kann vorgesehen sein, dass das Sperrelement in einer ersten Stellung sowohl die Treibstange als auch ein mit dem Riegelelement verbundenes Beschlagteil oder das Riegelelement durchragt und dadurch deren Relativposition festlegt. Es versteht sich, dass die Treibstange und das Riegelelement oder das Beschlagteil entsprechende Ausnehmungen, insbesondere Durchbrüche aufweisen, so dass das Sperrelement Treibstange und Beschlagteil oder Riegelelement durchragen kann.

Besondere Vorteile ergeben sich, wenn das Sperrelement mit einer Steuerkurve zusammenwirkt, die die Bewegung des Sperrelements quer zur Bewegungsrichtung der Treibstange bestimmt. Dadurch kann in Abhängigkeit von der Position der Treibstange und damit des Sperrelements das Sperrelement mit der Treibstange in Eingriff oder außer Eingriff gebracht werden.

Gemäß einer Erfindungsvariante umfassen die Sperrmittel das Koppelelement sowie eine Drehsperre des Koppelelements. Wenn das Koppelelement über die Drehsperre drehfest angeordnet wird und dennoch sowohl mit der Treibstange als auch mit dem Riegelelement oder dem Beschlagteil, welches mit dem Riegelelement verbunden ist, in Eingriff steht, so wird eine gegenläufige Bewegung von Treibstange und Riegelelement verhindert. Somit kann auf einfache Art und Weise bewirkt werden, dass das Riegelelement in dieselbe Richtung bewegt wird wie die Treibstange.

Weiterhin kann vorgesehen sein, dass das Koppelelement in drehgesperrtem Zustand relativ zu einem Beschlagteil, an dem es im nicht drehgesperrten Zustand drehbar angeordnet ist, entlang einer Führung in Treibstangenbewegungsrichtung bewegbar ist. Dabei kann die Führung zwei parallele Seitenwände aufweisen, entlang der die Drehsperre gleiten kann.

Besonders vorteilhaft ist es, wenn die Drehsperre mit einer Führung, insbesondere eines Gehäuses, zusammenwirkt. Im Bereich eines Endes der Führung kann eine Aussparung für die Drehsperre vorgesehen sein, so dass das Koppelelement drehbar ist.

In den Rahmen der Erfindung fällt außerdem ein Fenster, eine Tür oder dergleichen mit einem bezüglich einer festen Einfassung dreh- und kippbaren Flügel und mit einem erfindungsgemäßen Beschlag, wobei die Treibstange in einer Richtung von einer Verriegelungsstellung, in der das Riegelelement mit einem Schließstück zusammenwirkt, in eine eine Drehöffnung des Flügels erlaubende Stellung und in eine eine Kippstellung des Flügels erlaubende Position bewegbar ist, und wobei das Riegelelement während eines Teils der Bewegung der Treibstange eine Bewegung in entgegengesetzter Richtung durchführt.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Bevorzugte Ausführungsbeispiele der Erfindung sind in der Zeichnung schematisch dargestellt und werden nachfolgend mit Bezug zu den Figuren der Zeichnung näher erläutert. Es zeigen:
- Fig. 1: eine Explosionsdarstellung einer ersten Ausführungsform eines erfindungsgemäßen Beschlags;
- Fig. 2a bis 2e: Längsschnittdarstellungen des Beschlags gemäß der Figur 1 für unterschiedliche Relativpositionen von Treibstange und Beschlagteil, welches ein Riegelelement trägt;
- Fig. 3: eine Explosionsdarstellung einer zweiten Ausführungsform eines erfindungsgemäßen Beschlags;
- Fig. 4a bis 4d: perspektivische Darstellungen des Beschlags gemäß der Figur 3 für unterschiedliche Relativpositionen von Riegelelement und Treibstange.

Die Figur 1 zeigt eine Explosionsdarstellung eines Beschlags 10. Der Beschlag 10 umfasst eine Treibstange 11, die in einem abgekröpften Bereich 12 einen als Zahnstange 13, insbesondere Leiterzahnstange, ausgebildeten Abschnitt und einen Entkopplungsabschnitt 14 aufweist. Der Entkopplungsabschnitt 14 weist im Wesentlichen ein Langloch 15 auf. Die Zahnstange 13 wirkt mit einem als Zahnrad ausgebildeten Koppelelement 16 zusammen, welches zwischen der Treibstange 11 und einem Beschlagteil 17 angeordnet ist, welches ebenfalls eine Zahnstange 18, insbesondere eine Leiterzahnstange, aufweist. An dem Beschlagteil 17 ist ein als Zapfen ausgebildetes Riegelelement 19 befestigbar. Dabei durchragt das Riegelelement 19 eine Stulpschiene 20 sowie ein Gleitelement 21 und ist mit seinem freien Ende 22 an einer Stelle 23 mit dem Beschlagteil 17 verbunden, insbesondere vernietet.

Die Treibstange 11, das Beschlagteil 17, die Stulpschiene 20 und das Koppelelement 16 sind zumindest teilweise in einem als Gehäuse ausgebildeten Beschlagteil 25 angeordnet. Das Beschlagteil 25 weist Ausnehmungen 26 auf, in denen das Koppelelement 16 mit axialen Vorsprüngen 27, die als Drehachse dienen, gelagert ist.

Das Beschlagteil 25 weist eine Steuerkurve 28, die als Kulisse ausgebildet ist, auf. In der Steuerkurve 28 ist ein Sperrmittel 29 mit einem Bolzen 30 geführt Das Sperrmittel 29 durchragt die Ausnehmung 31 der Treibstange 11 und in einer bestimmten Relativposition von Treibstange 11 und Beschlagteil 17 auch die Ausnehmung 32 des Beschlagteils 17. Wenn das Sperrmittel 29 beide Ausnehmungen 31, 32 der Treibstange 11 und des Beschlagteils 17 durchragt, so sind diese miteinander gekoppelt. Eine Relativbewegung, in Längsrichtung der Treibstange 11 gesehen, ist somit nicht möglich.

Die Funktionsweise des erfindungsgemäßen Beschlags 10 wird anhand der Figuren 2a bis 2e erläutert. Die in der Figur 2a dargestellte Situation entspricht einer Stellung der Beschlagteil bei verriegeltem Fenster- oder Türflügel. Dies bedeutet, dass sich das Riegelelement 19 in einer Verriegelungsposition befindet. Das Sperrelement 29 durchragt sowohl die Treibstange 11 als auch das Beschlagteil 17. Das Sperrmittel 29 befindet sich in einer äußeren rechten Position der Steuerkurve 28. Das Koppelelement 16 ist lediglich mit der Zahnstange 18 in Eingriff. Bezüglich der Treibstange 11 ist es im Entkoppelabschnitt 14 angeordnet und wirkt somit nicht mit der Treibstange 11 zusammen. Wird nun die Treibstange 11 nach links in Pfeilrichtung 35 verschoben, wie dies in der Figur 2b angedeutet ist, wird das Beschlagteil 17 aufgrund der Kopplung mit dem Sperrelement 29 und somit das Riegelelement 19 in Bewegungsrichtung der Treibstange mitgenommen.

Bei weiterer Bewegung der Treibstange 11 in Pfeilrichtung 35 gelangt der Vorsprung 30 (Fig. 1) des Sperrelements 29 in den Bereich 36 (Fig. 1) der Steuerkurve 28. Dies bedeutet, dass das Sperrmittel 29 nach unten gezogen wird und somit eine Entsperrung von Treibstange 11 und Beschlagteil 17 erfolgt. Diese können auch relativ zueinander bewegt werden.

Gleichzeitig gelangt das Koppelelement 16 in Eingriff mit der Zahnstange 13. Wird nun die Treibstange 11 noch weiter in Pfeilrichtung 35 verschoben, wie dies in der Figur 2d dargestellt ist, verursacht dies eine Drehung des Koppelelements 16 entgegen dem Uhrzeigersinn. Da das ortsfest im Beschlagteil 25 angeordnete Koppelelement 16, wie sich der Figur 2d entnehmen lässt, nun mit beiden Zahnstangen 13, 18 gekoppelt ist, bewirkt eine Bewegung der Treibstange 11 in Pfeilrichtung 35 eine gegenläufige Bewegung des Beschlagteils 17, so dass sich auch das Riegelelement 19 entgegen der Pfeilrichtung 35 bewegt. Dies ist in der Figur 2e deutlich zu erkennen.

Die in der Figur 2a gezeigte Situation entspricht einer Verriegelungsstellung des Riegelelementes 19. Die in der Figur 2c gezeigte Situation entspricht einer Stellung des Riegelelements 19, die ein Drehöffnen des Flügels erlaubt. Die Figur 2e stellt eine Situation dar, in der das Riegelelement 19 eine Stellung einnimmt, die ein Kippöffnen eines Tür- oder Fensterflügels erlaubt. Es ist zu erkennen, dass das Riegelelement 19 immer einen sehr geringen Hub ausführt und während eines Teils der Bewegung der Treibstange 11 in Pfeilrichtung 35 in dieselbe Richtung bewegt wird und während eines Teils der Bewegung der Treibstange 11 in der Pfeilrichtung 35 entgegengesetzter Richtung bewegt wird.

Die Figur 3 zeigt eine Explosionsdarstellung einer alternativen Ausgestaltung eines erfindungsgemäßen Beschlags 40. Eine Treibstange 41 weist eine Zahnstange 42, die als Leiterzahnstange ausgebildet ist, auf. Diese wirkt mit einem Koppelelement 43 zusammen, dessen Zähne ein Langloch 44 einer Stulpschiene 45 durchragen, um mit der Zahnstange 42 in Eingriff zu kommen. Das Koppelelement 43 ist in einem zweiteiligen Gehäuse mit den Gehäuseteilen 46, 47 angeordnet. Dabei sind die axialen Vorsprünge 48 des Koppelelement 43, die als Drehachse dienen, in den Führungen 49, 50 der Gehäuseteile 46, 47 angeordnet.

Das Koppelelement 43 wirkt weiterhin mit einem Riegelelement 51 zusammen, welches eine Zahnstange 52, die als Leiterzahnstange ausgebildet ist, aufweist. Das Riegelelement 51 ist ebenfalls im Gehäuse 46, 47, insbesondere in der Ausnehmung 53 geführt. Das Koppelelement 43 weist eine Drehsperre 60 auf, die in der gezeigten Orientierung in der Führung 49 geführt werden kann und somit eine Verlagerung des Koppelelements 43 in Längsrichtung der Treibstange 41 erlaubt.

Eine Drehbewegung des Koppelelement 43 ist nur möglich, wenn sich die Drehsperre 60 im Bereich der Aussparung 61 am Ende der Führung 49 befindet. Die Führung 49 weist gegenüberliegende Flächen 62, 63 auf, die mit den Flächen 64 der Drehsperre 60 zusammenwirken. Insbesondere können die Flächen 64 entlang der Flächen 62, 63 gleiten.

Die Funktionsweise des Beschlags 40 der Figur 3 wird nachfolgend anhand der Figuren 4a bis 4d erläutert. In der in der Figur 4a gezeigten Stellung ist das Koppelelement 43 sowohl mit der Zahnstange 42 als auch der Zahnstange 52 in Eingriff. Außerdem befindet sich die Drehsperre 60 im Bereich der Aussparung 61. Dies bedeutet, dass das Koppelelement 43 frei drehbar ist. Wenn demnach die Treibstange 41 in Pfeilrichtung 65 bewegt wird, dreht sich das Koppelelement 43 und bewirkt dadurch eine Bewegung des Riegelelements 51 entgegen der Pfeilrichtung 65, wie sich dies anhand der Figuren 4b, 4c ergibt. Wird nun ausgehend von der Situation der Figur 4c die Treibstange 41 weiter in Pfeilrichtung 65 bewegt, so gelangt die Drehsperre 60 in eine Stellung, die es dem Koppelelement 43 erlaubt, entlang der Führung 49, 50 zu gleiten. In dieser Stellung ist das Koppelelement 43 drehgesperrt, kann sich also nicht weiter drehen, was dazu führt, dass das Koppelelement 43, welches mit beiden Zahnstangen 42, 52 in Eingriff steht, das Riegelelement 51 in Pfeilrichtung 65 mitnimmt und dadurch wieder in die erste Position der Figur 4a oder eine ähnliche Position zurückzieht.

## Patentansprüche

1. Beschlag (10, 40) für ein Fenster, eine Tür oder dgl. mit einem drehöffen- und kippbaren Flügel, mit einer Treibstange (11, 41), die in Längsrichtung der Treibstange (11, 41) antreibbar ist und mit einem Riegelelement (19, 51), welches in Abhängigkeit der Stellung der Treibstange (11, 41) unterschiedliche Stellungen einnimmt, wobei die Treibstange (11, 41) und das Riegelelement (51) oder ein mit dem Riegelelement (19) verbundenes Beschlagteil (17) über ein Koppelelement (16, 43) derart miteinander bewegungsgekoppelt sind, dass eine Bewegung der Treibstange (11, 41) in eine Richtung eine Bewegung des Riegelelementes (19, 51) in entgegengesetzte Richtung bewirkt, wobei eine Relativbewegung zwischen der Treibstange (11, 41) und dem Riegelelement (19, 51) verhindernde Sperrmittel vorgesehen sind, so dass eine Bewegung der Treibstange (11, 41) in eine Richtung eine Bewegung des Riegelelements (19, 51) in dieselbe Richtung bewirkt, **dadurch gekennzeichnet, dass** die Sperrmittel ein quer zur Bewegungsrichtung der Treibstange (11) bewegbares Sperrelement (29) umfassen.

2. Beschlag nach Anspruch 1 **dadurch gekennzeichnet, dass** die Treibstange (11, 41) und das Riegelelement (51) oder ein mit dem Riegelelement (19) verbundenes Beschlagteil (17) jeweils in einem Abschnitt als Zahnstange (13, 18, 43, 52), insbesondere Leiterzahnstange, ausgebildet sind und das Koppelelement (16, 43) als damit zusammen wirkendes Zahnrad ausgebildet ist.

3. Beschlag nach Anspruch 2, **dadurch gekennzeichnet, dass** das Zahnrad drehbar an einem Beschlagteil (17, 46, 47), insbesondere in einem Gehäuse, angeordnet ist.

4. Beschlag nach einem der vorhergehenden Ansprüche , **dadurch gekennzeichnet, dass** an der Treibstange (11) ein Entkopplungsabschnitt (14) vorgesehen ist, der bei einer Bewegung der Treibstange (11) am Koppelelement (16) vorbei bewegbar ist, ohne dass das Koppelelement (16) mit der Treibstange (11) in Wirkverbindung steht.

5. Beschlag nach einem der vorhergehenden Ansprüche, **dadurch gekennzeichnet, dass** die Sperrmittel, insbesondere in Abhängigkeit der Relativposition von Treibstange (11, 41) und Riegelelement, (19, 51) aktivierbar sind.

6. Beschlag nach einem der vorhergehenden Ansprüche , **dadurch gekennzeichnet, dass** das Sperrelement in einer ersten Stellung sowohl die Treibstange (11) als auch ein mit dem Riegelelement (19) verbundenes Beschlagteil (17) oder das Riegelelement durchragt und dadurch deren Relativposition festlegt.

7. Beschlag nach einem der vorhergehenden Ansprüche , **dadurch gekennzeichnet, dass** das Sperrelement (29) mit einer Steuerkurve (28) zusammenwirkt, die die Bewegung des Sperrelements (29) quer zur Bewegungsrichtung der Treibstange (11) bestimmt.

8. Beschlag (10, 40) für ein Fenster, eine Tür oder dgl. mit einem drehöffen- und kippbaren Flügel, mit einer Treibstange (11, 41), die in Längsrichtung der Treibstange (11, 41) antreibbar ist und mit einem Riegelelement (19, 51), welches in Abhängigkeit der Stellung der Treibstange (11, 41) unterschiedliche Stellungen einnimmt, wobei die Treibstange (11, 41) und das Riegelelement (51) oder ein mit dem Riegelelement (19) verbundenes Beschlagteil (17) über ein Koppelelement (16, 43) derart miteinander bewegungsgekoppelt sind, dass eine Bewegung der Treibstange (11, 41) in eine Richtung eine Bewegung des Riegelelements (19, 51) in entgegengesetzte Richtung bewirkt, wobei eine Relativbewegung zwischen der Treibstange (11, 41) und dem Riegelelement (19, 51) verhindernde Sperrmittel vorgesehen sind, so dass eine Bewegung der Treibstange (11, 41) in eine Richtung eine Bewegung des Riegelelements (19, 51) in dieselbe Richtung bewirkt, **dadurch gekennzeichnet, dass** die Sperrmittel das Koppelelement (43) sowie eine Drehsperre (60) des Koppelelements (43) umfassen.

9. Beschlag nach Anspruch 8 **dadurch gekennzeichnet, dass** die Treibstange (11, 41) und das Riegelelement (51) oder ein mit dem Riegelelement (19) verbundenes Beschlagteil (17) jeweils in einem Abschnitt als Zahnstange (13, 18, 43, 52), insbesondere Leiterzahnstange, ausgebildet sind und das Koppelelement (16, 43) als damit zusammen wirkendes Zahnrad ausgebildet ist.

10. Beschlag nach Anspruch 9, **dadurch gekennzeichnet, dass** das Zahnrad drehbar an einem Beschlagteil (17, 46, 47), insbesondere in einem Gehäuse, angeordnet ist.

11. Beschlag nach einem der vorhergehenden Ansprüche 8 bis 10, **dadurch gekennzeichnet, dass** die Sperrmittel, insbesondere in Abhängigkeit der Relativposition von Treibstange (11, 41) und Riegelelement, (19, 51) aktivierbar sind.

12. Beschlag nach einem der vorhergehenden Ansprüche 8 bis 11, oder 6, **dadurch gekennzeichnet, dass** das Koppelelement (43) in drehgesperrtem Zustand relativ zu einem Beschlagteil (46, 47), an dem es im nicht drehgesperrten Zustand drehbar angeordnet ist, entlang einer Führung (49, 50) in Treibstangenbewegungsrichtung bewegbar ist.

13. Beschlag nach einem der Ansprüche 8 bis 12, **dadurch gekennzeichnet, dass** die Drehsperre (60) mit einer Führung (49, 50), insbesondere eines Gehäuses (46, 47), zusammenwirkt.

14. Beschlag nach Anspruch 13, **dadurch gekennzeichnet, dass** im Bereich eines Endes der Führung (49, 50) eine Aussparung (61) für die Drehsperre (60) vorgesehen ist, so dass das Koppelelement (43) drehbar ist.

15. Fenster, Tür oder dgl. mit einem bezüglich einer festen Einfassung dreh- und kippbaren Flügel und mit einem Beschlag (10, 40) nach einem der vorhergehenden Ansprüche, wobei die Treibstange (11, 41) in einer Richtung von einer Verriegelungsstellung, in der das Riegelelement (19, 51) mit einem Schließstück zusammenwirkt, in eine eine Drehöffnung des Flügels erlaubende Position und in eine eine Kippstellung des Flügels erlaubende Position bewegbar ist, und wobei das Riegelelement (19, 51) während eines Teils der Bewegung der Treibstange (11, 41) eine Bewegung in entgegengesetzter Richtung durchführt.

## Claims

1. Fitting (10, 40) for a window, door or the like, having a rotationally openable and tiltable leaf, having a drive rod (11, 41) which can be driven in a longitudinal direction of the drive rod (11, 41) and having a bar element (19, 51) which takes up different positions in accordance with the position of the drive rod (11, 41), the drive rod (11, 41) and the bar element (51) or a fitting member (17) connected to the bar element (19) being coupled to each other in terms of movement via a coupling element (16, 43) in such a manner that a movement of the drive rod (11, 41) in one direction brings about a movement of the bar element (19, 51) in the opposite direction, a locking means which prevents relative movement between the drive rod (11, 41) and the bar element (19, 51) being provided so that a movement of the drive rod (11, 41) in one direction brings about a movement of the bar element (19, 51) in the same direction, **characterised in that** the locking means comprise a locking element (29) which is movable transversely relative to the movement direction of the drive rod (11).

2. Fitting according to claim 1, **characterised in that** the drive rod (11, 41) and the bar element (51) or a fitting member (17) connected to the bar element (19) are each constructed in a portion as a toothed rack (13, 18, 43, 52), in particular a ladder rack, and the coupling element (16, 43) is constructed as a toothed wheel which co-operates therewith.

3. Fitting according to claim 2, **characterised in that** the toothed wheel is arranged rotatably on a fitting member (17, 46, 47), in particular in a housing.

4. Fitting according to any one of the preceding claims, **characterised in that** there is provided on the drive rod (11) an uncoupling portion (14) which can be moved past the coupling element (16) when the drive rod (11) moves without the coupling element (16) being in operational connection with the drive rod (11).

5. Fitting according to any one of the preceding claims, **characterised in that** the locking means can be activated in particular in accordance with the relative position of the drive rod (11, 41) and bar element (19, 51).

6. Fitting according to any one of the preceding claims, **characterised in that** the locking element in a first position extends through both the drive rod (11) and a fitting member (17) connected to the bar element (19) or the bar element, and thereby fixes the relative position thereof.

7. Fitting according to any one of the preceding claims, **characterised in that** the locking element (29) co-operates with a control cam (28) which determines the movement of the locking element (29) transversely relative to the movement direction of the drive rod (11).

8. Fitting (10, 40) for a window, door or the like, having a rotationally openable and tiltable leaf, having a drive rod (11, 41) which can be driven in a longitudinal direction of the drive rod (11, 41) and having a bar element (19, 51) which takes up different positions in accordance with the position of the drive rod (11, 41), the drive rod (11, 41) and the bar element (51) or a fitting member (17) connected to the bar element (19) being coupled to each other in terms of movement via a coupling element (16, 43) in such a manner that a movement of the drive rod (11, 41) in one direction brings about a movement of the bar element (19, 51) in the opposite direction, a locking means which prevents relative movement between the drive rod (11, 41) and the bar element (19, 51) being provided so that a movement of the drive rod (11, 41) in one direction brings about a movement of the bar element (19, 51) in the same direction, **characterised in that** the locking means comprise the coupling element (43) and a rotary lock (60) of the coupling element (43).

9. Fitting according to claim 8, **characterised in that** the drive rod (11, 41) and the bar element (51) or a fitting member (17) connected to the bar element (19) are each constructed in a portion as a toothed rack (13, 18, 43, 52), in particular a ladder rack, and the coupling element (16, 43) is constructed as a toothed wheel which co-operates therewith.

10. Fitting according to claim 9, **characterised in that** the toothed wheel is arranged rotatably on a fitting member (17, 46, 47), in particular in a housing.

11. Fitting according to any one of the preceding claims 8 to 10, **characterised in that** the locking means can be activated in particular in accordance with the relative position of the drive rod (11, 41) and bar element (19, 51).

12. Fitting according to any one of the preceding claims 8 to 11, **characterised in that** the coupling element (43) in the rotationally locked state relative to a fitting member (46, 47), on which it is rotatably arranged in the non-rotationally-locked state, can be moved along a guide (49, 50) in the direction of movement of a drive rod.

13. Fitting according to any one of claims 8 to 12, **characterised in that** the rotary lock (60) co-operates with a guide (49, 50), in particular a housing (46, 47).

14. Fitting according to claim 13, **characterised in that** a recess (61) for the rotary lock (60) is provided in the region of one end of the guide (49, 50) so that the coupling element (43) can be rotated.

15. Window, door or the like, having a leaf which can be rotated and tilted relative to a fixed surround, and having a fitting (10, 40) according to any one of the preceding claims, the drive rod (11, 41) being movable in one direction from a locking position, in which the bar element (19, 51) co-operates with a closure piece, into a position which allows rotational opening of the leaf and into a position which allows a tilted position of the leaf, and the bar element (19, 51) carrying out a movement in the opposite direction during a portion of the movement of the drive rod (11, 41).

## Revendications

1. Ferrure (10, 40) pour une fenêtre, une porte ou similaire pourvue d'un battant pivotant et basculant, avec une tige de crémone (11, 41) qui peut être entraînée dans la direction longitudinale de la tige de crémone (11, 41), et avec un élément de verrouillage (19, 51) qui prend différentes positions en fonction de la position de la tige de crémone (11, 41), sachant que la tige de crémone (11, 41) et l'élément de verrouillage (51) ou une partie de ferrure (17) reliée à l'élément de verrouillage (19) sont, par l'intermédiaire d'un élément de couplage (16, 43), couplés entre eux en déplacement de telle sorte qu'un déplacement de la tige de crémone (11, 41) dans une direction produit un déplacement de l'élément de verrouillage (19, 51) en direction opposée, sachant que sont prévus des moyens de blocage empêchant un déplacement relatif entre la tige de crémone (11, 41) et l'élément de verrouillage (19, 51), de sorte qu'un déplacement de la tige de crémone (11, 41) dans une direction produit un déplacement de l'élément de verrouillage (19, 51) dans la même direction, **caractérisée en ce que** les moyens de blocage comprennent un élément de blocage (29) pouvant être déplacé transversalement à la direction de déplacement de la tige de crémone (11).

2. Ferrure selon la revendication 1, **caractérisée en ce que** la tige de crémone (11, 41) et l'élément de verrouillage (51) ou une partie de ferrure (17) reliée à l'élément de verrouillage (19) sont respectivement réalisés dans un tronçon sous forme de crémaillère (13, 18, 43, 52), en particulier de crémaillère de Riggenbach, et l'élément de couplage (16, 43) est réalisé sous forme de roue dentée coopérant avec cette crémaillère.

3. Ferrure selon la revendication 2, **caractérisée en ce que** la roue dentée est disposée à rotation sur une partie de ferrure (17, 46, 47), en particulier dans un boîtier.

4. Ferrure selon l'une des revendications précédentes, **caractérisée en ce qu'**un tronçon de découplage (14) est prévu sur la tige de crémone (11), tronçon qui, lors d'un déplacement de la tige de crémone (11) peut être déplacé le long de l'élément de couplage (16) sans que l'élément de couplage (16) coopère avec la tige de crémone (11).

5. Ferrure selon l'une des revendications précédentes, **caractérisée en ce que** les moyens de blocage peuvent être activés, en particulier en fonction de la position relative de la tige de crémone (11,41) et de l'élément de verrouillage (19, 51).

6. Ferrure selon l'une des revendications précédentes, **caractérisée en ce que** l'élément de blocage, dans une première position, traverse à la fois la tige de crémone (11) et l'élément de verrouillage ou une partie de ferrure (17) reliée à l'élément
de verrouillage (19), et définit ainsi leur position relative.

7. Ferrure selon l'une des revendications précédentes, **caractérisée en ce que** l'élément de blocage (29) coopère avec une came de commande (28) qui détermine le déplacement de l'élément de blocage (29) transversalement à la direction de déplacement de la tige de crémone (11).

8. Ferrure (10, 40) pour une fenêtre, une porte ou similaire pourvue d'un battant pivotant et basculant, avec une tige de crémone (11, 41) qui peut être entraînée dans la direction longitudinale de la tige de crémone (11, 41), et avec un élément de verrouillage (19, 51) qui prend différentes positions en fonction de la position de la tige de crémone (11, 41), sachant que la tige de crémone (11, 41) et l'élément de verrouillage (51) ou une partie de ferrure (17) reliée à l'élément de verrouillage (19) sont, par l'intermédiaire d'un élément de couplage (16, 43), couplés entre eux en déplacement de telle sorte qu'un déplacement de la tige de crémone (11, 41) dans une direction produit un déplacement de l'élément de verrouillage (19, 51) en direction opposée, sachant que sont prévus des moyens de blocage empêchant un déplacement relatif entre la tige de crémone (11, 41) et l'élément de verrouillage (19, 51), de sorte qu'un déplacement de la tige de crémone (11, 41) dans une direction produit un déplacement de l'élément de verrouillage (19, 51) dans la même direction, **caractérisée en ce que** les moyens de blocage comprennent l'élément de couplage (43) ainsi qu'un moyen de blocage en rotation (60) de l'élément de couplage (43).

9. Ferrure selon la revendication 8, **caractérisée en ce que** la tige de crémone (11, 41) et l'élément de verrouillage (51) ou une partie de ferrure (17) reliée à l'élément de verrouillage (19) sont respectivement réalisés dans un tronçon sous forme de crémaillère (13, 18, 43, 52), en particulier de crémaillère de Riggenbach, et l'élément de couplage (16, 43) est réalisé sous forme de roue dentée coopérant avec cette crémaillère.

10. Ferrure selon la revendication 9, **caractérisée en ce que** la roue dentée est disposée à rotation sur une partie de ferrure (17, 46, 47), en particulier dans un boîtier.

11. Ferrure selon l'une des revendications précédentes 8 à 10, **caractérisée en ce que** les moyens de blocage peuvent être activés, en particulier en fonction de la position relative de la tige de crémone (11, 41) et de l'élément de verrouillage (19, 51).

12. Ferrure selon l'une des revendications précédentes 8 à 11, **caractérisée en ce que** l'élément de couplage (43), dans l'état bloqué en rotation par rapport à une partie de ferrure (46, 47) sur laquelle il est disposé à rotation dans l'état non bloqué en rotation, peut être déplacé le long d'un guide (49, 50) dans la direction de déplacement de la tige de crémone.

13. Ferrure selon l'une des revendications 8 à 12, **caractérisée en ce que** le moyen de blocage en rotation (60) coopère avec un guide (49, 50), en particulier d'un boîtier (46, 47).

14. Ferrure selon la revendication 13, **caractérisée en ce qu'**un évidement (61) pour le moyen de blocage en rotation (60) est prévu dans la région d'une extrémité du guide (49, 50), de sorte que l'élément de couplage (43) est libre de tourner.

15. Fenêtre, porte ou similaire avec un battant pivotant et basculant par rapport à un encadrement fixe et avec une ferrure (10, 40) selon l'une des revendications précédentes, sachant que la tige de crémone (11, 41) peut être déplacée dans une direction depuis une position de verrouillage, dans laquelle l'élément de verrouillage (19, 51) coopère avec un élément de fermeture, dans une position permettant une ouverture par pivotement du battant et dans une position permettant une position de basculement du battant, et sachant que l'élément de verrouillage (19, 51) accomplit, pendant une partie du déplacement de la tige de crémone (11, 41), un déplacement en direction opposée.
